# EUROPÄISCHE PATENTSCHRIFT

(11) **EP 1 398 435 B1**
(45) Veröffentlichungstag und Bekanntmachung des Hinweises auf die Patenterteilung: **19.04.2006**
(21) Anmeldenummer: 03013684.0
(22) Anmeldetag: 17.06.2003
(51) Int. Cl.: E05B 3/00, E05B 63/08, E05B 3/08

(54) **Griffverbindung**
Handle connection
Connexion pour poignée

(30) Priorität: 11.09.2002 IT MI20020421 U
(43) Veröffentlichungstag der Anmeldung: 17.03.2004
(73) Patentinhaber: HOPPE AG, I-39010 St. Martin i.P. (IT)
(72) Erfinder: Karnutsch, Elias, 6543 Nauders (AT); Schuberth, Olivier Erich Rudolf, 39023 Laas (IT); Engel, Heinz-Eckhard, 39020 Glurns (IT)
(74) Vertreter: Buchhold, Jürgen

(56) Entgegenhaltungen:
- BE-A- 438 253
- DE-U- 29 907 745
- FR-A- 2 379 676
- GB-A- 655 528
- US-A- 2 723 148
- US-A- 3 065 985

## Beschreibung

Die Erfindung betrifft eine Griffverbindung gemäß dem Oberbegriff von Anspruch 1.

Vor allem für Schiebetüren verwendet man Muschelgriffe, welche in gegenüberliegende Flächen des Türblatts so eingelassen werden, daß sie nur wenig daraus vorragen. Auf diese Weise ist es möglich, die Schiebetür beim Öffnen praktisch ganz in Mauerschlitzen verschwinden zu lassen, was mit anderen Griffarten nicht möglich wäre. Eine weitere Anwendung von Muschelgriffen sind Türen von öffentlichen Räumen wie Sporthallen, Kliniken usw., wo - zumindest aus Gründen der Unfallsicherheit - vom Türblatt abstehende Teile ebenfalls möglichst zu vermeiden sind.

Es gibt bereits Garnituren von Muschelgriffen, die miteinander durch einen Vierkant verbunden werden, der das Drehteil - die Nuß - eines stirnseitig in die Tür eingefügten Schlosses durchsetzt, so daß man dessen federbelasteten Schwenkriegel durch Drehen eines in der Muschel sitzenden Knebels oder Ringes zurückdrehen kann. Nachteilig ist hierbei, daß eine Anpassung an unterschiedliche Türstärken nicht oder nur unzureichend möglich ist, weil die allgemein starr vorgegebene Länge des Vierkants den axialen Abstand zwischen den Muscheln bestimmt. Zur Abhilfe hat man einen Teleskop-Vierkant vorgeschlagen, bei dem herkömmlich jedoch die Festlegung der gegeneinander verschieblichen Teile problematisch und auch der insgesamt mögliche Stellweg nicht besonders groß ist.

Aus BE 438 253 A ist eine Stiftverbindung für lagerseitig von Rosetten abgedeckte Drehgriffe mit langem Griffhals bekannt, wobei zwei stufenförmig abgesetzte Stifthälften gegengleich in eine Schloßnuß eingeschoben und in ihr verklemmt werden. Die Stifthälften reichen bis in den jeweiligen Griffhals und müssen dort verstiftet werden; ihre Mittelteile werden im Schloßnuß-Inneren mittels einer Druckschraube zusammen- oder durch Kelischrauben-Verspreizung auseinandergepreßt.

Eine Schraubverbindung im Inneren eines Schiebtürschlosses ist in US-A-2 723 148 beschrieben. Hierbei wie gemäß US-A-3 065 985 greift eine Schraube von der einen Türseite aus in eine von der anderen Türseite eingefügte Gewindebuchse ein.

Es ist das Ziel der Erfindung, mit minimalem Aufwand eine Verbesserung zu schaffen, so daß sich eine Muschelgriff-Verbindung an einen relativ weiten Bereich von Türstärken anpassen läßt. Die Vorrichtung soll als Beschlaggamitur, insbesondere als Montage-Bausatz, kostengünstig herzustellen und auf einfache Weise zu benutzen sein.

Bei einer Griffverbindung, bestehend aus einem Paar an einem Türblatt beiderseits zu befestigender Muscheln oder Schalen, die jeweils einen vertieften Boden aufweisen und umfangsseitig in einer Querbohrung des Türblatts so anbringbar sind, daß sie daran mit einem flachen Kragenflansch anliegen und einander koaxial gegenüberstehen, und aus einem zweiteiligen Vierkant, von dem je ein Vierkantteil mit einem Schalenboden drehbar verbunden ist, wobei die beiden Vierkantteile zwischen den Schalenböden teleskopartig ineinandergreifen und von einem Sicherungskörper umschlossen sowie in dessen Innerem verklemmbar sind, sieht die Erfindung gemäß Anspruch 1 vor, daß die beiden Vierkantteile mit ihren inneren Enden aneinander verklemmbar sind und daß ein Vierkantteil eine glatte Hülse von quadratischem Querschnitt und das andere Vierkantteil ein darin formschlüssig und drehfest einpaßbarer Stift ist, der ein hohles Ende hat, namentlich ein Vierkant-Sackloch.

Dadurch ist bei der Montage eine zuverlässige Verbindung in Form einer Stützlagerung rasch herstellbar, die dauerhaft auch großen Beanspruchungen standhält. Das Loch-Ende läßt Formänderungen zu, die beim Klemmen in der Hülse auftreten können. Die Stiftverbindung überbrückt einen weiten Bereich von Türstärken, die in der Praxis sehr unterschiedlich sein können.

Der Vierkantstift kann endständig wenigstens eine Aufwölbung, Rampe, Klemmnase o.dgl. aufweisen, die bevorzugt mindestens eine Klemmkante hat, insbesondere quer zur Längsrichtung des Stifts. Dadurch tritt beim Zusammenfügen mit dem Hülsenteil eine erwünschte Verklemmung ein, die ein unbeabsichtigtes Lösen zumindest stark behindert. Der Stift kann an wenigstens zwei, bevorzugt an allen vier Seitenflächen je eine Aufwölbung, Rampe, Klemmnase o.dgl. aufweisen, so daß eine Rundum-Verklemmung zustandekommen kann.

Ferner ist vorgesehen, daß der Sicherungskörper an demjenigen Vierkantteil, das größere Radialausladung hat, form- oder reibschlüssig befestigbar ist. Zweckmäßig ist der Sicherungskörper ein Ring mit zentrischem Vierkantloch, das die Hülse kraft- oder formschlüssig umschließt. Günstig ist es ferner, wenn der Sicherungskörper axial im Klemmbereich der Vierkantteile angeordnet ist, also etwa mittig zwischen den Flächen der Schalen bzw. des Türblattes.

Zumindest einer der Vierkantteile besteht zweckmäßig aus Kunststoff; vorzugsweise ist jedenfalls der Stiftteil ein Spritzgußkörper. Der andere Vierkantteil kann in einer Ausgestaltung aus Metall bestehen, indem z.B. die Hülse aus Blech gefertigt ist. Dadurch ist ein guter Toleranzausgleich gewährleistet. Bei einer Bauform bestehen die Muscheln bzw. Schalen aus Metall, z.B. in Gestalt rotationssymmetrischer, polierter Messingkörper, die sich bequem anfassen und leicht reinigen lassen.

Konstruktiv ist es vorteilhaft, wenn der Stift in einem vorzugsweise geschlitzten oder kreuzgeschlitzten Flanschkopf und die Hülse in einem Knebelkopf sitzt. Die Köpfe haltern die Vierkantteile und ragen nicht über die Muscheln bzw. Schalen hinaus. Sie sind aber zu Wartungs- und Bedienungszwecken zugänglich und können im jeweils zugeordneten Schalenboden drehbar gelagert sein.

Ist es notwendig, die Griffverbindung zu lösen, so läßt sich auf einfache Weise ein Ziehwerkzeug an einem der Vierkantteile ansetzen, namentlich eine biegeschlaffe Kralle, Drahtschlaufe, Kordel o.dgl., die einen Einsprung z.B. am Flanschkopf oder am Knebelkopf hintergreift.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Darin zeigen:
- Fig. 1: eine Schrägansicht eines zusammengebauten Griffpaares
- Fig. 2: die Teile der Griffverbindung von Fig. 1 in auseinandergezogener Darstellung
- Fig. 3: eine Axialschnittansicht einer Griffverbindung
- Fig.3a: eine Vorderansicht des linken Griffs von Fig. 3,
- Fig. 3b: eine Vorderansicht des rechten Griffs von Fig. 3,
- Fig.4: eine Schrägansicht eines Vierkants in auseinandergezogener Darstellung zweier Vierkantteile,
- Fig. 5a: eine Seitenansicht eines Stiftteils,
- Fig. 5b: eine Stirnansicht des Stiftteils von Fig. 5a,
- Fig. 6: eine Schnittansicht des Stiftteils von Fig. 5a entsprechend der dortigen Linie VI-VI,
- Fig. 6a: eine vergrößerte Teildarstellung entsprechend dem Kreis VIa in Fig. 6 und
- Fig. 7: eine Schrägansicht eines Türblatt-Teils mit Beschlagelementen sowie einem Einsteckschloß in auseinandergezogener Darstellung.

Das in Fig. 1 allgemein mit 10 bezeichnete Griffpaar besteht aus einer äußeren Schale 12 und einer inneren Schale 14, die jeweils einen Boden 15 und einen Kragenflansch 16 haben. Die Griffschalen 12, 14 sind nach außen konkav und jeweils mit einem Umfangsrand 18 in einem Querloch Q eines Türblattes B (Fig. 7) einpaßbar, so daß der Kragenflansch 16 an letzterem satt anliegt. Zur Verbindung der Schalen 12, 14 dient ein zweiteiliger Vierkant 20, auf dem ein Sicherungskörper 30 sitzt.

Die einzelnen Bestandteile dieser Griffverbindung sind in Fig. 2 in auseinandergezogener Darstellung gezeigt. Der montierte Zustand geht vor allem aus den Fig. 3, 3a, 3b und 7 hervor. Man sieht, daß der äußeren Schale 12 ein Stiftteil 22 des Vierkants 20 zugeordnet ist, während zu der inneren Schale 14 ein Vierkantteil 24 gehört. Wie man noch deutlicher aus Fig. 4 bis 6 ersieht, hat der Stiftteil 22 einen massiven Körper mit einem Würfelkopf 23. Am freien Ende ist ein Sackloch 35 vorhanden, das von konusförmigen Rampen oder Auswölbungen 34 umgeben ist, die quer zur Längsrichtung des Stifts 22 jeweils eine Klemmkante 36 haben. Der schematisch angedeutete Rampenwinkel (Fig. 6a) kann beispielsweise 5° betragen. Er erleichtert das Einführen des Stift-Endes 35 in den Hülsenteil 24 und bewirkt zusammen mit den Klemmkanten 36, daß beim Zusammenfügen der Vierkantteile 22, 24 eine Verklemmung eintritt. Diese wird durch den Sicherungskörper 30 etwa in der Mitte des Griffpaares 10 gesichert, wobei ein Vierkantloch 32 des Sicherungskörpers 30 die Hülse 24 satt umschließt.

Der Stiftteil 22 ist mit seinem Würfelkopf 23 in einem Flanschkopf 26 gehaltert, der einen Quer- oder Kreuzschlitz für das Ansetzen eines Schraubendrehers aufweisen kann und der mit einem Bund über einen Gleitring 38 an einer Lagerbohrung 25 der zugeordneten Schale 12 anliegt. In entsprechender Weise sitzt die Hülse 24 in einer Vierkant-Ausnehmung eines Knebelkopfes 28, dessen Bund sich ebenfalls über einen Gleitring 38 in einer Lagerbohrung 25 der Schale 14 abstützt.

Aus Fig. 7 ist ersichtlich, wie die Beschlagteile an einem Türblatt B zu montieren sind. Dieses hat stirnseitig eine Tasche T zur Aufnahme eines Einsteckschlosses E, das in Richtung des gezeichneten Doppelpfeils in die Tasche T eingesetzt wird. Das Schloß E hat im oberen Teil eine Schloßnuß 40 und stirnseitig einen Stulp S, welcher an der Stirnseite des Türblatts B versenkt anschraubbar ist. Nachdem die Schalen 12, 14 in die Querbohrung Q des Türblatts B eingesetzt sind, kann man die Vierkantteile 22, 24 einfügen und zusammenstecken, wobei sie in ihrem Klemmbereich von der Schloßnuß 40 umfaßt werden. Die Verbindung ist bei ganz unterschiedlichen Türstärken anwendbar, die z.B. im Bereich von 38 mm bis 54 mm liegen können. Beim Handhaben des Knebels 28 wird die Nuß 40 gedreht, wodurch ein Riegel R ausgeschoben oder zurückgezogen wird. - Im Ausführungsbeispiel hat das Schloß E ferner beiderseits je ein Schlüsselloch 46, das mit Langlöchern 48 in Schalen 42, 44 korrespondiert, die miteinander fluchtend an jeder Seite in eine Querbohrung Q' des Türblatts B einsetzbar und im übrigen wie die Schalen 12, 14 des Verbindungspaares 42, 44 gestaltet sind, aber keine Stiftverbindung benötigen. In der fertigen Installation sind dann auf der Höhe der Querbohrungen Q; Q' außen wie innen je zwei Schalen 12, 42 bzw. 14, 44 von allgemein gleichem Gesamteindruck übereinander angeordnet.

Die Erfindung ist nicht auf eine der vorbeschriebenen Ausführungsformen beschränkt, sondern in folgender Weise abwandelbar. Zum Beispiel kann das freie Ende des Hülsenteils 24 innen mit einer Einführfase versehen sein, welche die Aufnahme des Stiftteils 22 erleichtert, dessen Ende ebenfalls gerundet oder angefast sein kann. Auch ist es möglich, das Vierkantloch im Sicherungskörper 30 mit einer Stufe an einem Ende zu versehen, die den Vierkant des Stiftteils 22 enger umschließt und wie dieser auch aus Kunststoff bestehen kann. Als Materialien eignen sich beispielsweise Polyoxymethylen (POM), glasfaserverstärkte Kunststoffe (GFK), Polyamide (PA) u.dgl. Allgemein wird der Sicherungskörper 30 von der Nuß 40 eines Einsteckschlosses E gebildet, das von dem Vierkant 20 quer durchsetzt wird. Ein separater Ringkörper ist jedoch ebenfalls möglich. Man erkennt, daß das Fügen bei der Montage leicht vonstatten geht, während es zum Lösen der Verbindung erforderlich ist, ein (nicht gezeichnetes) Ziehwerkzeug beispielsweise am Flanschkopf 26 oder am Knebelkopf 28 hintergreifend anzusetzen. Besonders gut eignet sich hierfür eine Schlaufe aus einem Draht, Faden o.dgl.

Zusammengefaßt ist deutlich, daß zwei nach außen konkave Muscheln oder Schalen 12, 14 ein Griffpaar 10 bilden. Sie werden in einer Querbohrung Q eines Türblatts B einander koaxial gegenüberstehend eingelassen und erfindungsgemäß durch einen zweiteiligen Vierkant 20 verbunden. Dieser hat einen Hülsenteil 24 von quadratischem Querschnitt, in den formschlüssig und drehfest ein Stift 22 mit einem hohlen Ende 35 einpaßbar ist, das außen wenigstens eine Aufwölbung oder Klemmnase 34 mit zumindest einer Klemmkante 36 aufweist. Im Klemmbereich der zusammengesteckten Elemente 22, 24 durchsetzen sie einen Sicherungsring 30, vorzugsweise die Schloßnuß 40 eines in eine Tasche T des Türblatts B eingesetzten Einsteckschlosses E. Beide Elemente 22, 24 (oder nur eines) des Vierkants 20 können aus Kunststoff bestehen und Köpfe 26 bzw. 28 haben, die im je zugeordneten Schalenboden 15 drehbar gelagert und zum Lösen der Verbindung mit einem Hilfswerkzeug hintergreifbar sind.

### Bezugszeichenliste

- B: Türblatt
- E: Einsteckschloß
- Q, Q': Querbohrungen
- R: Riegel
- S: Stulp
- T: Tasche

- 10: Griffpaar
- 12: äußere Schale
- 14: innere Schale
- 15: Boden
- 16: Kragenflansch
- 18: Umfang(srand)
- 20: Vierkant
- 22: Stift(teil)
- 23: Würfelkopf
- 24: Hülse(nteil)
- 25: Lagerbohrung
- 26: Flanschkopf
- 28: Knebel(kopf)
- 30: Sicherungskörper
- 32: Vierkantloch
- 34: Rampe
- 35: Sackloch / hohles Ende
- 36: Klemmkante
- 38: Gleitring
- 40: Schloßnuß
- 42: äußere Schale
- 44: innere Schale
- 45: Schlitz
- 46: Schlüsselloch
- 48: Langlöcher

## Patentansprüche

1. Griffverbindung, bestehend aus einem Paar (10) an einem Türblatt (B) beiderseits zu befestigender Muscheln oder Schalen (12, 14), die jeweils einen vertieften Boden (15) aufweisen und umfangsseitig in einer Querbohrung (Q) des Türblatts (B) so anbringbar sind, daß sie daran mit einem flachen Kragenflansch (16) anliegen und einander koaxial gegenüberstehen, und aus einem zweiteiligen Vierkant (20), von dem je ein Vierkantteil (22, 24) mit einem Schalenboden (15) drehbar verbunden ist, wobei die beiden Vierkantteile (22, 24) zwischen den Schalenböden (15) teleskopartig ineinandergreifen und von einem Sicherungskörper (30) umschlossen sowie in dessen Innerem verklemmbar sind, **dadurch gekennzeichnet, daß** die beiden Vierkantteile (22,24) mit ihren inneren Enden aneinander verklemmbar sind und daß ein Vierkantteil eine glatte Hülse (24) von quadratischem Querschnitt und das andere Vierkantteil ein darin formschlüssig und drehfest einpaßbarer Stift (22) ist, der ein hohles Ende hat, namentlich ein Vierkant-Sackloch (35).

2. Griffverbindung nach Anspruch 1, **dadurch gekennzeichnet, daß** der Stift (22) endständig wenigstens eine Aufwölbung, Rampe, Klemmnase (34) o.dgl. aufweist, an der mindestens eine Klemmkante (36) vorhanden ist, insbesondere quer zur Längsrichtung des Stifts (22).

3. Griffverbindung nach Anspruch 2, **dadurch gekennzeichnet, daß** der Stift (22) an wenigstens zwei, bevorzugt an allen vier Seitenflächen je eine Aufwölbung, Rampe, Klemmnase (34) o.dgl. aufweist.

4. Griffverbindung nach einem der Ansprüche 1 bis 3, **dadurch gekennzeichnet, daß** der Sicherungskörper (30) an demjenigen Vierkantteil (24), das größere Radialausladung hat, form- oder reibschlüssig befestigbar ist.

5. Griffverbindung nach einem der Ansprüche 1 bis 4, **dadurch gekennzeichnet, daß** der Sicherungskörper ein Ring (30; 40) mit zentrischem Vierkantloch (32) ist, das die Hülse (24) kraft- oder formschlüssig umschließt.

6. Griffverbindung nach einem der Ansprüche 1 bis 5, **dadurch gekennzeichnet, daß** der Sicherungskörper (30) axial im Klemmbereich der Vierkantteile (22, 24) angeordnet ist.

7. Griffverbindung nach einem der Ansprüche 1 bis 6, **dadurch gekennzeichnet, daß** zumindest einer der Vierkantteile aus Kunststoff besteht, wobei vorzugsweise der Stiftteil (22) ein Spritzgußkörper ist.

8. Griffverbindung nach einem der Ansprüche 1 bis 7, **dadurch gekennzeichnet, daß** der andere Vierkantteil aus Metall besteht, wobei vorzugsweise die Hülse (24) aus Blech gefertigt ist.

9. Griffverbindung nach einem der Ansprüche 1 bis 8, **dadurch gekennzeichnet, daß** die Muscheln bzw. Schalen (12, 14) aus Metall bestehen, insbesondere indem sie rotationssymmetrische Messingkörper sind.

10. Griffverbindung nach einem der Ansprüche 1 bis 9, **dadurch gekennzeichnet, daß** der Stift (22) in einem Flanschkopf (26) sitzt, der bevorzugt mit einem Schlitz (45) oder einem Kreuzschlitz versehen ist.

11. Griffverbindung nach einem der Ansprüche 1 bis 10, **dadurch gekennzeichnet, daß** die Hülse (24) in einem Knebelkopf (28) sitzt.

12. Griffverbindung nach Anspruch 10 oder 11, **dadurch gekennzeichnet, daß** der Flanschkopf (26) und/oder der Knebelkopf (28) im jeweils zugeordneten Schalenboden (15) drehbar gelagert ist, namentlich unter beidseitig axialer Abstützung mittels eines Gleitringes (38).

13. Griffverbindung nach einem der Ansprüche 1 bis 12, **dadurch gekennzeichnet, daß** ein Ziehwerkzeug an einem der Verkantteile (22, 24) ansetzbar ist, um sie voneinander zu lösen, namentlich eine biegeschlaffe Kralle, Drahtschlaufe, Kordel o.dgl., die einen Einsprung z.B. am Flanschkopf (26) oder am Knebelkopf (28) hintergreift.

## Claims

1. Handle connection consisting of a pair (10) of shells or cups (12, 14) for fixing on both sides of a door leaf (B), each of them provided with a recessed base (15) and adapted to be peripherally inserted into a transverse bore (Q) provided in the door leaf (B) so that they lie on the door leaf (B) with a flat collar flange (16) coaxially opposite each other, and a square device (20) having two parts (22, 24), each of them rotatably connected to a cup base (15), with the two square device parts (22, 24) telescopically engaging between the cup bases (15) and being surrounded by a securing body (30) and adapted to be clamped inside the latter, wherein the two square device parts (22, 24) are adapted to be clamped together with their inner ends, and that one square device part is a smooth sleeve (24) of square cross-section, and the other square device part is a pin (22) adapted to be positively fitted into said sleeve (24) for rotation therewith and is provided with a hollow end, in particular which a square blind hole (35).

2. Handle connection according to claim 1, wherein the pin (22) comprises at its end at least one bulge, ramp, clamping nose (34) or the like, provided with at least one clamping edge (36), in particular transverse to the longitudinal direction of the pin (22).

3. Handle connection according to claim 2, wherein at least on two, preferably on each of its four sides, the pin (22) comprises each a bulge, ramp, clamping nose (34) or the like.

4. Handle connection according to one of claims 1 to 3, wherein the securing body (30) is adapted to be mounted to that square pin part (24) which has the larger radial hangover by form-fit or friction-fit.

5. Handle connection according to one of claims 1 to 4, wherein the securing body is a ring (30; 40) with a centric square hole (32) which encloses the sleeve part (24) by force-fit or form-fit.

6. Handle connection according to one of claims 1 to 5, wherein the securing body (30) is axially arranged in the clamping area of the square pin parts (22, 24).

7. Handle connection according to one of claims 1 to 6, wherein at least one of the square pin parts is made of plastic, with the pin part (22) preferably being an injection molded part.

8. Handle connection according to one of claims 1 to 7, wherein the other square pin part is made of metal, with the sleeve part (24) preferably being made of sheet metal.

9. Handle connection according to one of claims 1 to 8, wherein the shells or cups (12, 14) are made of metal, in particular in the form of rotationally symmetric brass bodies.

10. Handle connection according to one of claims 1 to 9, wherein the pin part (22) is located in a flange head (26) which is preferably provided with a slot (45) or a cross recess.

11. Handle connection according to one of claims 1 to 10, wherein the sleeve part (24) is located in a toggle head (28).

12. Handle connection according to one of claims 10 to 11, wherein the flange head (26) and/or the toggle head (28) is rotatably disposed in the corresponding cup base (15), in particular via axial bearing support on both sides by means of a sliding ring (38).

13. Handle connection according to one of claims 1 to 12, wherein a pulling tool can be used to act on one of the square pin parts (22, 24) for separating them, in particular a pliant claw, wire loop, cord, or the like, which engages behind a recess provided on the flange head (26) or on the toggle head (28), for example.

## Revendications

1. Connexion pour poignée, composée d'une paire (10) de coquilles ou cuvettes (12, 14) dont chacune est munie d'un fond creusé (15) et adaptée pour être circonférentiellement montée dans un forage transversal (Q) du vantail (B) de manière à ce qu'elle s'appuie contre ledit vantail (B) avec une collerette plate (16) et se trouve coaxialement en face de l'autre, et d'une tige carrée (20) en deux parties (22, 24) dont chacune est connectée à un fond de cuvette (15) de manière à pouvoir pivoter, les deux parties (22, 24) de la tige carrée s'emboîtant l'une dans l'autre de façon similaire à un télescope entre les fonds de cuvette (15) et étant entourées par un organe de blocage (30) dans lequel elles peuvent être assujetties en place, **caractérisée en ce que** les deux parties (22, 24) de la tige carrée peuvent s'accrocher l'une à l'autre avec leurs bouts intérieurs, et que l'une partie de la tige carrée est une douille lisse (24) de section transversale carrée, et l'autre partie de la tige carrée est une cheville (22), adaptée pour être insérée dans ladite douille (24) par complémentarité de forme de manière à ce que les deux parties (22, 24) sont solidaires en rotation, comportant un bout vide, notamment un trou borgne carré (35).

2. Paire de poignée selon la revendication 1, **caractérisée en ce que** la cheville (22) comporte à son extrémité au moins un bombement, ou une rampe, came de serrage (34), ou quelque chose de similaire, présentant au moins une arête de coincement (36), en particulier transversale par rapport à la direction longitudinale de la cheville (22).

3. Paire de poignée selon la revendication 2, **caractérisée en ce que** la cheville (22) comporte au moins sur deux, préférablement sur toutes les quatre faces un bombement, une rampe, une came de serrage (34), ou quelque chose de similaire.

4. Paire de poignée selon l'une des revendications 1 à 3, **caractérisée en ce que** l'organe de blocage (30) est adapté pour être fixé par complémentarité de forme ou par friction à celle (24) des deux parties de la tige carrée dont le porte-à-faux radial est le plus grand.

5. Paire de poignée selon l'une des revendications 1 à 4, **caractérisée en ce que** l'organe de blocage est un anneau (30; 40) muni d'un trou carré centré (32) qui entoure la douille (24) par adhérence ou par complémentarité de forme.

6. Paire de poignée selon l'une des revendications 1 à 5, **caractérisée en ce que** l'organe de blocage (30) est disposé axialement dans la région de serrage des parties (22, 24) de la tige carrée.

7. Paire de poignée selon l'une des revendications 1 à 6, **caractérisée en ce qu'**au moins l'une des parties de la tige carrée est fabriquée en matière plastique, avec la cheville (22) étant de préférence une pièce moulée par injection.

8. Paire de poignée selon l'une des revendications 1 à 7, **caractérisée en ce que** l'autre partie de la tige carrée est fabriquée en métal, avec la douille (24) étant de préférence fabriquée en tôle.

9. Paire de poignée selon l'une des revendications 1 à 8, **caractérisée en ce que** les coquilles ou cuvettes (12, 14) sont fabriquées en métal, en particulier en forme d'éléments en laiton symétriques en rotation.

10. Paire de poignée selon l'une des revendications 1 à 9, **caractérisée en ce que** la cheville (22) repose dans une tête-bride (26) préférablement munie d'une fente (45) ou d'une empreinte cruciforme.

11. Paire de poignée selon l'une des revendications 1 à 10, **caractérisée en ce que** la douille (24) repose dans une tête-garrot (28).

12. Paire de poignée selon la revendication 10 ou 11, **caractérisée en ce que** la tête-bride (26) et/ou la tête-garrot (28) repose dans le fond de cuvette (15) correspondant de manière à pouvoir pivoter, notamment en s'appuyant axialement des deux côtés via un anneau glissant (38).

13. Paire de poignée selon l'une des revendications 1 à 12, **caractérisée en ce qu'**on peut utiliser un outil à tirer pour retirer l'une des parties (22, 24) de la tige carrée et séparer ainsi l'une de l'autre, notamment une griffe pliante, une agrafe en fil métallique, un cordon, ou quelque chose de similaire, s'accrochant derrière un retrait qui est formé sur la tête-bride (26) ou la tête-garrot (28), par exemple.
